# EUROPÄISCHE PATENTSCHRIFT

(11) **EP 1 119 865 B1**
(45) Veröffentlichungstag und Bekanntmachung des Hinweises auf die Patenterteilung: **12.08.2009**
(21) Anmeldenummer: 99939399.4
(22) Anmeldetag: 23.07.1999
(51) Int. Cl.: H01F 27/14

(54) **AUSGLEICHSVORRICHTUNG, GEEIGNET FÜR DEN EINSATZ BEI TRANSFORMATOREN VON SCHIENENFAHRZEUGEN**
COMPENSATING DEVICE SUITABLE FOR USE IN RAILWAY CAR TRANSFORMERS
DISPOSITIF DE COMPENSATION POUVANT ETRE UTILISE DANS DES TRANSFORMATEURS DE VEHICULES SUR RAILS

(30) Priorität: 14.10.1998 DE 19847313
(43) Veröffentlichungstag der Anmeldung: 01.08.2001
(73) Patentinhaber: HYDAC TECHNOLOGY GMBH, D-66280 Sulzbach (DE)
(72) Erfinder: BALTES, Herbert, D-66679 Losheim (DE)
(74) Vertreter: Bartels & Partner
(86) Internationale Anmeldenummer: PCT/EP1999/005269
(87) Internationale Veröffentlichungsnummer: WO 2000/022633

(56) Entgegenhaltungen:
- EP-A- 0 743 661
- CH-A- 436 468
- US-A- 4 609 900

## Beschreibung

Die Erfindung bezieht sich auf eine Ausgleichsvorrichtung, geeignet für den Einsatz bei Transformatoren von Schienenfahrzeugen gemäß der Merkmalsausgestaltung des Oberbegriffes des Patentanspruches 1.

Bei dem Betrieb von Transformatoren (Trafos) bei Schienenfahrzeugen treten Arbeitstemperaturen von -30° bis 135°C auf, und das als Trafoöl verwendete Fluid, meist in Form von Silikonöl, unterliegt Volumenschwankungen von mehr als 10%. Um diese temperaturbedingten Volumenschwankungen ausgleichen zu können, ist es Stand der Technik, einen Ausgleichsbehälter vorzusehen, der Trafoöl bevorraten und über eine fluidführende Verbindung in das Innere des Gehäuses des Trafos abgeben kann, sofern niedrige Betriebstemperaturen vorliegen, aber auch im Betrieb bei hohen Temperaturen Trafoöl aus dem Gehäuse des Transformators aufnehmen kann.

Um diese Funktion nach Art eines Ausgleichsgefäßes erfüllen zu können, ist bei einer aus der EP 0 743 661 A3 bekannten Vorrichtung der eingangs genannten Art im Ausgleichsbehälter eine vertikal verfahrbar geführte Ausgleichsplatte angeordnet, die als Trennelement dient, das das Fluidvolumen veränderlicher Größe im Ausgleichsbehälter von der Außenatmosphäre trennt. Als Führung für die Verfahrbewegung der Ausgleichsplatte sind im Ausgleichsbehälter zwei gegeneinander verschiebbare Hülsen vorgesehen, von denen eine ortsfest und die andere an der Ausgleichsplatte befestigt ist, und eine innerhalb der Hülsen befindliche Federanordnung erzeugt eine Vorspannkraft, die die Ausgleichsplatte in die der Verkleinerung des Volumens entsprechenden Richtung zu bewegen sucht.

Die bekannte Vorrichtung ist in nachteiliger Weise im Aufbau kompliziert und in der Herstellung teuer. Da beim Einsatz derartiger Ausgleichsvorrichtungen bei Transformatoren für den Betrieb von Schienenfahrzeugen Querbeschleunigungen in der Größe von 5g auftreten können, muß die im Ausgleichsbehälter befindliche Hülsen- und Federanordnung, die die verfahrbare Lagerung der Ausgleichsplatte bildet, sorgfältig und konstruktiv aufwendig unter Einhaltung vorgebbarer Toleranzen gefertigt werden, um Funktionsstörungen bei Querbeschleunigungen zu vermeiden. Zum anderen führt die Anordnung der Hülsen- und Federanordnung im Innern des Ausgleichsbehälters zu einem Totraum beträchtlichen Volumens, weil die durch die relativ zueinander beweglichen Hülsen gebildete Führung lediglich eine begrenzte Weglänge für die Verfahrbewegung der Ausgleichsplatte zuläßt. Somit ergibt sich ein sehr ungünstiges Verhältnis zwischen Baugröße des Ausgleichsbehälters und Größe des als Kompensationsraum zur Verfügung stehenden, veränderlichen Fluidvolumens.

Durch die US-A-4,609,900 ist eine gattungsgemäße Ausgleichsvörrichtung bekannt, geeignet für den Einsatz bei Transformatoren von Schienenfahrzeugen mit einem Ausgleichsbehälter, der eine fluidführende Verbindung mit dem Inneren des eine Fluidfüllung aufnehmenden Gehäuses des Transformators aufweist, und mit einem das Fluidvolumen im Ausgleichsbehälter begrenzenden Trennelement, das bei der Veränderung des Fluidvolumens im Ausgleichsbehälter eine Lageänderung erfährt, wobei als Trennelement eine Rollmembran mit nur einer Welle vorgesehen ist, deren Umfangsrand mit den Seitenwänden des Ausgleichsbehälters in einem Abstand von dessen Boden unter Abdichtung so verbunden ist, daß die Rollmembran im aufgerollten Zustand eine das größte Fluidvolumen freigebende Lage einnimmt, in der sie sich unter Bildung eines Troges gegen einen federbelasteten Ausgleichsboden abstützt und wobei sie aus dieser Lage zur Verringerung des Fluidvolumens derart ausrollbar ist, daß sie sich an Seitenwände und Boden im Innern des Ausgleichsbehälters annähert. Aufgrund des federbelasteten Ausgleichsbodens, der weit in den Ausgleichsbehälter hineinragt, steht nur noch ein sehr kleines Restvolumen als Kompensationsvolumen für eine Einflußgebung durch die Rollmembran zur Verfügung und des weiteren baut die bekannte Lösung bereits aufgrund der Teilevielzahl kompliziert auf und ist insoweit teuer in der Herstellung.

Der Erfindung liegt die Aufgabe zugrunde, eine demgegenüber einfach aufgebaute und billiger herstellbare Ausgleichsvorrichtung zu schaffen, die sich durch ein verbessertes Verhältnis zwischen Baugröße und veränderlichem Ausgleichsvolumen auszeichnet.

Bei einer Ausgleichsvorrichtung der eingangs genannten Art ist diese Aufgabe erfindungsgemäß dadurch gelöst, daß die Rollmembran mehrere Wellen aufweist, daß die Rollmembran in ihrem aufgerollten Zustand sich im wesentlichen in einer Ebene im Abstand vom Boden erstreckt und daß die Rollmembran bei an ihr wirksamer Druckdifferenz unter Glattziehen ihrer Wellen ausrollbar ist.

Die erfindungsgemäße Lösung unter Einsatz einer Rollmembran mit mehreren Wellen als Trennelement ermöglicht zum einen einen besonders einfachen Aufbau und dementsprechend stark verringerte Herstellkosten des Ausgleichsbehälters und hat zum anderen den Vorteil, daß nahezu das gesamte Volumen des Ausgleichsbehälters, ohne daß ein ins Gewicht fallendes Totraumvolumen vorhanden wäre, als veränderliches Kompensationsvolumen zur Verfügung steht. Hierzu trägt insbesondere auch mit bei, daß die Rollmembran so bemessen ist, daß sie sich im aufgerollten Zustand praktisch in einer Ebene erstreckt, in der sie im wesentlichen den gesamten Innenraum des Ausgleichsbehälters für das Fluidvolumen freigibt, und daß sie aus dieser Lage in eine trogartige Konfiguration ausrollbar ist, in der sie den Innenflächen des Ausgleichsbehälters, d.h. dem Boden und den Seitenwänden, eng angenähert ist. Hierdurch ergibt sich ein besonders gutes Verhältnis zwischen Baugröße des Ausgleichsbehälters und Größe des nutzbaren Kompensationsvolumens.

Eine aus der CH-A-436 468 bekannte Ausgleichsvorrichtung weist als Trennelement eine Membran auf, die, ebenso wie die Membran bei der zuvor besprochenen, bekannten Ausgleichsvorrichtung der eingangs genannten Art, nicht dehnbar ist. Die Membran besteht bei dieser bekannten Ausgleichsvorrichtung aus einer Metallfolie, auf deren beiden Seiten je eine Kunststoffolie aufgebracht ist. Die fehlende Dehnbarkeit der Membran schließt aus, daß sie sich bei der dem größten Fluidvolumen entsprechenden Lage in einer Ebene im Abstand vom Boden des Ausgleichsbehälters erstreckt. Dieser ist vielmehr als Kugelbehälter ausgebildet, in dem sich die Membran trogartig aufwärts oder abwärts auswölbt.

Ein weiterer besonderer Vorteil der erfindungsgemäßen Ausgleichsvorrichtung, der daraus resultiert, daß die Ausgleichsbehälter in einfacher und kostengünstiger Bauweise herstellbar sind, besteht darin, daß für den Betrieb eines betreffenden Transformators eine Mehrzahl verhältnismäßig kleinvolumiger Ausgleichsbehälter in modulartiger Anordnung vorgesehen werden kann. Durch eine Mehrzahl kleinvolumiger Ausgleichsbehälter, die in Modulbauweise zu der einem Transformator zugeordneten Ausgleichsvorrichtung zusammengefaßt sind, ist ein störender Einfluß des Schwappens des im Ausgleichsbehälter befindlichen Trafoöles, wie er bei den bekannten Ausgleichsvorrichtungen auftritt, reduziert. Während man bei den bekannten Vorrichtungen Maßnahmen treffen muß, um die störenden Einflüsse des bei Querbeschleunigungen auftretenden Schwappens zu unterdrücken, was bei einer der bekannten, oben erwähnten Vorrichtungen durch die auf die verfahrbare Ausgleichsplatte einwirkende Federvorspannung bewirkt werden soll, die die Ausgleichsplatte auf die Fluidoberfläche drückt, sind bei der Erfindung wegen der Aufteilung auf mehrere kleine Teilvolumina keinerlei Maßnahmen zur Unterdrückung von Schwappeffekten erforderlich. Es ist somit nicht erforderlich, daß die Rollmembran ein Dämpferelement gegen Schwappen darstellt. Die Fläche der Rollmembran läßt sich daher ohne weiteres so bemessen, daß sie auch im ganz ausgerollten Zustand, der dem kleinsten Fluidvolumen entspricht, eine Größe besitzt, die nur unwesentlich kleiner ist als die das Fluidvolumen definierende Innenfläche des Ausgleichsbehälters, was bedeutet, daß die Rollmembran auch beim Zustand des kleinsten Fluidvolumens, d.h. in vollständig ausgerolltem Zustand, nur unter einer geringfügigen Zugspannung steht.

Der modulartige Aufbau der Ausgleichsvorrichtung mit mehreren auf dem Transformatorgehäuse angeordneten Ausgleichsbehältern eröffnet die Möglichkeit, durch geeignete Gruppierung der Ausgleichsbehälter Freiräume an der Transformatoroberseite zu schaffen, die für Kabeldurchführungen oder dergleichen genutzt werden können.

Nachstehend ist die Erfindung anhand der Zeichnung im einzelnen erläutert. Es zeigen:
- Fig. 1: eine schematisch vereinfacht gezeichnete Draufsicht eines Transformatorgehäuses mit auf dessen Oberseite in zwei seitlichen Gruppen angeordneten Ausgleichsbehältern der erfindungsgemäßen Ausgleichsvorrichtung, wobei obere Abschlußdeckel der Ausgleichsbehälter weggelassen sind;
- Fig. 2: eine in größerem Maßstab gezeichnete Draufsicht eines der Ausgleichsbehälter von Fig. 1, ebenfalls ohne oberen Abschlußdeckel, und
- Fig. 3: einen Querschnitt des Ausgleichsbehälters entsprechend der Schnittlinie III - III von Fig. 2, jedoch mit aufgesetztem, oberen Abschlußdeckel.

In Fig. 1 ist das Gehäuse eines mit Trafoöl gefüllten Transformators mit 1 bezeichnet. Auf der Oberseite des Gehäuses 1 sind acht Ausgleichsbehälter 3, die in modulartiger Bauweise eine erfindungsgemäße Ausgleichsvorrichtung bilden, in zwei seitlichen Gruppen von je vier Ausgleichsbehältern 3 angeordnet. Zwischen den beiden Gruppen der Ausgleichsbehälter 3 verbleibt an der Oberseite des Gehäuses 1 ein Freiraum 5, der beispielsweise zur Kabeldurchführung genutzt werden kann, wenn beengte Platzverhältnisse gegeben sind, wie dies beispielsweise bei einem Unterflureinbau bei Schienenfahrzeugen der Fall ist. Die Ausgleichsbehälter 3 sind jeweils gleich ausgebildete Kästen rechteckiger Grundfläche und sind in Fig. 1 und 2 jeweils ohne ihren oberen Abschlußdeckel dargestellt, der lediglich aus Fig. 3 zu ersehen ist, wo der Deckel mit 7 bezeichnet ist.

In Fig. 2 und 3, die nähere Einzelheiten des Ausgleichsbehälters 3 zeigen, sind dessen Seitenwände mit 11 bezeichnet, die sich, zueinander paarweise parallel, senkrecht vom Boden 9 erstrecken. Der eben ausgebildete Boden 9 ist zur Bildung einer fluidführenden Verbindung mit dem Innenraum des Gehäuses 1 des Transformators mit Bohrungen 13 versehen. Der den oberen Abschluß des kastenförmigen Ausgleichsbehälters 3 bildende Deckel 7 weist ebenfalls Bohrungen 15 zur Belüftung des unterhalb des Deckels 7 befindlichen Raumes auf.

Mit der Unterseite des Deckels 7 ist ein an der Innenseite des oberen Randes der Seitenwände 11 passend anliegender Rahmen 17 verschraubt, an dem der Umfangsrand einer Rollmembran 19 unter Abdichtung gegenüber der Innenfläche der Seitenwände 11 befestigt ist. Der Rahmen 17 kann aber auch unmittelbar abdichtend zum Deckel 7 befestigt sein. Die Rollmembran 19, die in den Figuren in ihrem aufgerollten Zustand dargestellt ist, in dem sie sich im wesentlichen in einer Ebene längs der Unterseite des oberen Deckels 7 erstreckt, ist bei einer an ihr wirksamen Druckdifferenz unter Glattziehen ihrer Wellen oder Falten ausrollbar, so daß sie sich in trogartiger Konfiguration dem Boden 9 und den Innenflächen der Seitenwände 11 des Ausgleichsbehälters 3 annähert. Die Größe des unterhalb der Rollmembran 19 befindlichen Fluidvolumens 21 variiert hierbei zwischen einem annähernd dem Gesamtinhalt des kastenförmigen Ausgleichsbehälters 3 entsprechenden Wert und einem demgegenüber sehr kleinen Restvolumen, d.h. praktisch der gesamte Innenraum des Ausgleichsbehälters 3 steht als Kompensationsvolumen für Zu- oder Abfluß des Fluides durch die Bohrungen 13 zur Verfügung. Bei den Ausgleichsbewegungen der Rollmembran 19 ist der zwischen ihr und dem Deckel 7 befindliche Raum über die im Deckel 7 befindlichen Bohrungen 15 belüftet, wobei eine ventilbetätigte Belüftungsvorrichtung den Bohrungen 15 nachgeschaltet sein kann, um schädliche Umwelteinflüsse zu vermeiden.

Die Ausgleichsvorrichtung kann in Modulbauweise so ausgebildet sein, daß die Langseiten der aus den Ausgleichsbehältern 3 gebildeten Gruppen durch durchgehende Seitenwände 11 gebildet sind, siehe Fig. 2, wo die rechts- und linksseitig außen gelegenen Seitenwände 11 bei 23 abgebrochen dargestellt sind und wobei die einzelnen Ausgleichsbehälter 3 jeweils durch querverlaufende Seitenwände 11 abgeteilt sind. Ebenso könnten die querverlaufenden Seitenwände 11 zur Bildung von Modulen aus zwei oder mehr Ausgleichsbehältern 3 durchgehend sein.

Die Rollmembran 19 ist aus einem elastomeren Werkstoff, beispielsweise einem geeigneten synthetischen Kautschuk, vorzugsweise mit verstärkender Gewebeeinlage, hergestellt. Zur Verbesserung der Fluidundurchlässigkeit kann eine Folienbeschichtung vorgesehen sein. Vorzugsweise ist die Fläche der Rollmembran 19 so bemessen, daß sie auch in voll ausgerolltem Zustand, nur unter einer geringen Zugspannung steht, was, auch im Hinblick auf die im Betrieb möglicherweise auftretenden sehr hohen Temperaturen, zu einer besonders langen Betriebslebensdauer beiträgt.

## Patentansprüche

1. Ausgleichsvorrichtung, geeignet für den Einsatz bei Transformatoren von Schienenfahrzeugen, mit zumindest einem Ausgleichsbehälter (3), der eine fluidführende Verbindung (13) mit dem Inneren des eine Fluidfüllung aufnehmenden Gehäuses (1) des Transformators aufweist, und mit einem das Fluidvolumen (21) im Ausgleichsbehälter (3) begrenzenden Trennelement, das bei der Veränderung des Fluidvolumens (21) im Ausgleichsbehälter (3) eine Lageänderung erfährt, wobei als Trennelement eine Rollmembran (19) vorgesehen ist, deren Umfangsrand mit den Seitenwänden (11) des Ausgleichsbehälters (3) in einem Abstand von dessen Boden (9) unter Abdichtung so verbunden ist, daß die Rollmembran (19) im aufgerollten Zustand eine das größte Fluidvolumen (21) freigebende Lage einnimmt und sich im wesentlichen in einer Ebene im Abstand vom Boden (9) erstreckt und wobei sie aus dieser Lage zur Verringerung des Fluidvolumens (21) derart ausrollbar ist, daß sie sich an Seitenwände (11) und Boden (9) im Innern des Ausgleichsbehälters (3) annähert, **dadurch gekennzeichnet, daß** die Rollmembran (19) mehrere Wellen aufweist, und daß die Rollmembran (19) bei an ihr wirksamer Druckdifferenz unter Glattziehen ihrer Wellen ausrollbar ist.

2. Ausgleichsvorrichtung nach Anspruch 1, **dadurch gekennzeichnet, daß** als Ausgleichsbehälter ein Kasten (3) mit ebenem, rechteckigem Boden (9) vorgesehen ist und daß der Umfangsrand der Rollmembran (19) im Bereich des oberen Randes der sich vom Boden (9) paarweise zueinander parallel erstreckenden Seitenwände (11) angebracht ist.

3. Ausgleichsvorrichtung nach Anspruch 2, **dadurch gekennzeichnet, daß** ein am oberen Rand der Seitenwände (11) des Kastens (3) angebrachter Deckel (7) vorgesehen ist, über den die Rollmembran (19) mit den Seitenwänden (11) verbunden ist und an dem die im aufgerollten Zustand befindliche Rollmembran (19) mit ihrer vom Fluidvolumen (21) abgewandten Oberseite bereichsweise anliegt.

4. Ausgleichsvorrichtung nach Anspruch 3, **dadurch gekennzeichnet, daß** zumindest eine Öffnung (13) des Bodens (9) des Kastens (3) als fluidführende Verbindung mit dem Inneren des Gehäuses (1) des zugeordneten Transformators vorgesehen ist und daß der Deckel (7) des Kastens (3) zumindest eine Öffnung (15) zur Belüftung des Bereiches an der Oberseite der Rollmembran (19) aufweist.

5. Ausgleichsvorrichtung nach einem der Ansprüche 1 bis 4, **dadurch gekennzeichnet, daß** die Fläche der Rollmembran (19) im ausgerollten Zustand etwa 4 bis 8%, vorzugsweise ca. 6%, kleiner ist als die Fläche des Bodens (9) zuzüglich der sich von diesem bis zum Umfangsrand der Rollmembran (19) erstreckenden Flächen der Seitenwände (11) des Kastens (3).

6. Ausgleichsvorrichtung nach einem der Ansprüche 1 bis 5, **dadurch gekennzeichnet, daß** die Rollmembran (19) aus einem elastomeren Material, das vorzugsweise durch eine Gewebeeinlage verstärkt ist, hergestellt ist.

7. Ausgleichsvorrichtung nach Anspruch 6, **dadurch gekennzeichnet, daß** die Rollmembran (19) zumindest einseitig mit einer Kunststoff-Folie, vorzugsweise durch Aufkaschieren, beschichtet ist.

8. Ausgleichsvorrichtung nach einem der Ansprüche 1 bis 7, **dadurch gekennzeichnet, daß** sie eine Mehrzahl gleich ausgebildeter Ausgleichsbehälter (3) aufweist, die auf der Oberseite des Gehäuses (1) eines zugeordneten Transformators angeordnet sind.

9. Ausgleichsvorrichtung nach Anspruch 8, **dadurch gekennzeichnet, daß** die Ausgleichsbehälter (3) auf dem Gehäuse (1) des betreffenden Transformators so gruppiert sind, daß durchgehende Flächenbereiche (5) der Oberseite des Gehäuses (1) für Ausrüstungselemente, etwa für Kabeldurchführungen, frei bleiben.

## Claims

1. A compensating device suitable for use in railway vehicle transformers, having at least one compensation receptacle (3) which has a fluid-carrying connection (13) with the interior of the housing (1) of the transformer receiving a fluid content, and having a separation element limiting the volume of fluid (21) in the compensation receptacle (3) and which undergoes a position change when there is a change in the volume of fluid (21) in the compensation receptacle (3), a roll-over membrane (19) being provided as a separation element, the peripheral edge of which is connected to the side walls (11) of the compensation receptacle (3) at a distance from the bottom of the latter (9) so as to form a seal, such that in its rolled-up state the roll-over membrane (19) adopts a position allowing the largest volume of fluid (21) and extending substantially in a plane at a distance from the bottom (9), and it being possible for it to be rolled out of this position in order to reduce the volume of fluid (21) such that it approaches the side walls (11) and the bottom (9) within the compensation receptacle (3), **characterised in that** the roll-over membrane (19) has a number of undulations and that the roll-over membrane (19) can be rolled out such as to smooth out its undulations when subjected to an effective pressure differential.

2. The compensating device according to Claim 1, **characterised in that** a box (3) with a level, rectangular floor (9) is provided as a compensation receptacle and that the peripheral edge of the roll-over membrane (19) is applied in the region of the upper edge of the side walls (11) extending from the bottom (9) parallel to one another in pairs.

3. The compensating device according to Claim 2, **characterised in that** a cover (7) applied to the upper edge of the side walls (11) of the box (3) is provided by means of which the roll-over membrane (19) is connected to the side walls (11), and on which the roll-over membrane (19) in the rolled up state rests in some regions with its upper side facing away from the volume of fluid (21).

4. The compensating device according to Claim 3, **characterised in that** at least one opening (13) in the bottom (9) of the box (3) is provided as a fluid-carrying connection to the interior of the housing (1) of the assigned transformer and that the cover (7) of the box (3) has at least one opening (15) for ventilating the region on the upper side of the roll-over membrane (19).

5. The compensating device according to any of Claims 1 to 4, **characterised in that** the surface of the roll-over membrane (19) in the rolled out state is approximately 4 to 8%, preferably approx. 6% smaller than the surface of the bottom (9) plus the surfaces of the side walls (11) of the box (3) extending from the latter to the peripheral edge of the roll-over membrane (19).

6. The compensating device according to any of Claims 1 to 5, **characterised in that** the roll-over membrane (19) is produced from an elastomeric material which is preferably reinforced by a fabric lining.

7. The compensating device according to Claim 6, **characterised in that** the roll-over membrane (19) is coated on at least one side by a synthetic sheet, preferably by laminating.

8. The compensating device according to any of Claims 1 to 7, **characterised in that** it has a plurality of identically designed compensation receptacles (3) which are disposed on the upper side of the housing (1) of an assigned transformer.

9. The compensating device according to Claim 8, **characterised in that** the compensation receptacles (3) are grouped on the housing (1) of the respective transformer such that continuous surface regions (5) of the upper side of the housing (1) remain free for fitting elements, for example for passing through cables.

## Revendications

1. Dispositif de compensation, propre à être utilisé dans des transformateurs de véhicules ferroviaires, comprenant au moins un récipient (3) de compensation, qui a une liaison (13) fluidique avec l'intérieur du carter du transformateur recevant un remplissage de fluide, et comprenant un élément de séparation, qui délimite le volume (21) de fluide dans le récipient (3) de compensation et qui subit une modification de position lorsque le volume (21) de fluide se modifie dans le récipient (3) de compensation, dans lequel il est prévu, comme élément de séparation, une membrane (19) qui se déroule et dont le bord de pourtour est assemblé aux parois (11) latérales du récipient (3) de compensation avec étanchéité à une certaine distance de son fond (9) de façon à ce que la membrane (19) qui se déroule prenne à l'état enroulé une position dégageant le volume (21) de fluide le plus grand et s'étende sensiblement dans un plan à distance du fond (9) et dans lequel elle peut être déroulée à partir de cette position pour diminuer le volume (21) de fluide de façon à se rapprocher des parois (11) latérales et du fond (9) à l'intérieur du récipient (3) de compensation, **caractérisé en ce que** la membrane (19) qui se déroule a plusieurs ondulations et **en ce que** la membrane (19) qui se déroule peut être déroulée par une différence de pression agissant sur elle en mettant à plat ses ondulations.

2. Dispositif de compensation suivant la revendication 1, **caractérisé en ce qu'**il est prévu comme récipient de compensation, un caisson (3) ayant un fond (9) plan rectangulaire et **en ce que** le bord du pourtour de la membrane (19) qui s'enroule est appliqué dans la partie du bord supérieur des parois (11) latérales s'étendant d'une manière parallèle entre elles par paire à partir du fond (9).

3. Dispositif de compensation suivant la revendication 2, **caractérisé en ce qu'**il est prévu un couvercle (7) qui est mis sur le bord supérieur des parois (11) latérales du caisson (3), par lequel la membrane (19) qui se déroule est reliée aux parois (11) latérales et sur lequel la membrane (19) qui se déroule, se trouvant à l'état enroulé, s'applique par partie par sa face supérieure éloignée du volume (21) de fluide.

4. Dispositif de compensation suivant la revendication 3, **caractérisé en ce qu'**il est prévu au moins une ouverture (13) du fond (9) du caisson (3) comme liaison fluidique avec l'intérieur du carter (1) du transformateur associé et **en ce que** le couvercle (7) du caisson (3) a au moins une ouverture (15) d'aération de la partie sur la face supérieure de la membrane (19) qui s'enroule.

5. Dispositif de compensation suivant l'une des revendications 1 à 4, **caractérisé en ce que** la surface de la membrane (19) qui s'enroule, est à l'état déroulé, plus petite d'environ 4 à 8 %, de préférence d'environ 6 %, que la surface du fond (9) additionné des surfaces des parois (11) latérales du caisson (3) s'étendant de ce fond au bord du pourtour de la membrane (19) qui s'enroule.

6. Dispositif de compensation suivant l'une des revendications 1 à 5, **caractérisé en ce que** la membrane (19) qui s'enroule est en un matériau élastomère, renforcée de préférence par une insertion de tissu.

7. Dispositif de compensation suivant la revendication 6, **caractérisé en ce que** la membrane (19) qui s'enroule est revêtue au moins sur une face d'une feuille en matière plastique, de préférence par laminage.

8. Dispositif de compensation suivant l'une des revendications 1 à 7, **caractérisé en ce qu'**elle a une multiplicité de récipients (3) de compensation constitués de la même façon et disposés sur la face supérieure du carter (1) d'un transformateur associé.

9. Dispositif de compensation suivant la revendication 8, **caractérisé en ce que** les récipients (3) de compensation sont groupés sur le carter (1) du transformateur concerné de façon à laisser dégager des parties (5) de surface continues de la face supérieure du carter (1) pour des éléments d'équipement, par exemple pour des traversées de câble.
